# FASCICULE DE BREVET EUROPEEN

(11) **EP 0 891 731 B1**
(45) Date de publication et mention de la délivrance du brevet: **26.05.2004**
(21) Numéro de dépôt: 98401485.2
(22) Date de dépôt: 17.06.1998
(51) Int. Cl.: A47C 23/06

(54) **Dispositif de fixation d'embouts de support de lattes transversales d'un sommier de literie**
Befestigungsvorrichtung für die Halterungen der Federleisten eines Lattenrostes
Device for fixing the slat-supports of a slatted bed base

(30) Priorité: 15.07.1997 FR 9708963
(43) Date de publication de la demande: 20.01.1999
(73) Titulaire: LA COMPAGNIE CONTINENTALE SIMMONS, 77437 Marne la Vallée Cédex 2 (FR)
(72) Inventeur: Morizot, Christian, 51100 Reims (FR)
(74) Mandataire: Thinat, Michel

(56) Documents cités:
- DE-A- 2 641 612
- FR-A- 2 724 544
- LU-A- 66 708
- US-A- 3 613 132

## Description

La présente invention concerne un dispositif de fixation d'embouts de support de lattes transversales d'un sommier de literie.

Elle s'applique en particulier à un sommier du type à dossier et support de jambes d'un utilisateur relevables par un mécanisme motorisé commandé à partir d'un boîtier de commande à distance.

On connaît un dispositif de fixation d'embouts, qui comprennent chacun un capuchon formant étui d'extrémité dans lequel s'engage une extrémité correspondante d'une latte et un socle de support du capuchon auquel est solidarisée une patte de fixation et qui sont fixés par ces pattes sur des longerons, en faisant saillie de ceux-ci, des cadres relevables respectivement de dossier et de support des jambes d'un utilisateur du sommier. Plus précisément, la fixation de chaque embout au longeron correspondant s'effectue par agrafage de la patte de fixation de l'embout à la face interne du longeron de manière que le capuchon fasse saillie du bord supérieur du longeron avec le socle juste au dessus de ce bord. Des caches en matière plastique sont alors prévus pour s'engager respectivement dans des parties évidées de forme conjuguée des pattes de fixation des embouts de manière à occulter les agrafes.

Ces dispositifs connus ont pour inconvénients de nécessiter des embouts d'une structure relativement compliquée et couteux et de prévoir en plus des caches rendant invisibles les agrafes de fixation des pattes des embouts au longeron correspondant.

La présente invention a pour but d'éliminer les inconvénients ci-dessus en proposant un dispositif de fixation d'embouts de support de lattes transversales d'un sommier de literie sur au moins deux longerons opposés faisant partie du sommier, les embouts faisant saillie de leurs longerons respectifs et comprenant chacun un capuchon formant étui d'extrémité dans lequel s'engage l'extrémité correspondante d'une latte et qui est caractérisé en ce que le capuchon d'au moins certains des embouts comprend une fenêtre réalisée dans sa paroi supérieure et a sa paroi inférieure fixée sur le longeron correspondant par au moins une agrafe insérée à travers la fenêtre de la paroi supérieure du capuchon.

L'agrafe de fixation du capuchon d'un embout au longeron correspondant est occultée de la fenêtre par l'extrémité de la latte engagée dans le capuchon.

Par ailleurs, un certain nombre d'autres embouts de support de lattes sont fixés à leurs longerons respectifs en ayant leurs capuchons faisant saillie du longeron d'une hauteur supérieure à la hauteur saillante de chaque capuchon d'un embout fixé par sa paroi inférieure directement sur le longeron par l'agrafe précitée de sorte qu'un certain nombre de lattes sont situées à des hauteurs différentes des autres lattes.

Les capuchons d'embouts de hauteurs différentes sont fixés de façon alternée sur leurs longerons respectifs.

Les capuchons d'embouts de plus grande hauteur saillante sont montés sur des socles pouvant prendre appui sur le longeron correspondant et solidarisés à la face interne du longeron par des pattes fixées par agrafage à cette face.

Les agrafes de fixation des pattes des embouts au longeron correspondant sont occultées par des caches fixés amoviblement aux pattes.

Les embouts sont réalisés en une matière à base de caoutchouc.

De préférence, le sommier est du type à dossier et support de jambes d'un utilisateur relevables et les longerons sur lesquels sont fixés les embouts appartiennent à des cadres articulés relevables du sommier respectivement de dossier et de support des jambes de l'utilisateur.

L'invention sera mieux comprise et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :

La figure 1 est une vue en perspective d'embouts de support de lattes d'un sommier de literie et dont l'un d'entre eux est réalisé conformément à l'invention.

La figure 2 est une vue de côté suivant la flèche II de la figure 1.

La figure 3 est une vue de dessus suivant la flèche III de la figure 2.

La figure 4 est une vue en coupe suivant la ligne IV-IV de la figure 2.

En se reportant aux figures, la référence 1 désigne une partie d'un longeron en bois appartenant à un sommier de literie en forme de cadre, lequel longeron 1 sera ici considéré comme étant celui d'un cadre de dossier ou de support de jambes d'un utilisateur relevable relativement au châssis du sommier, mais il est bien entendu que le longeron 1 peut être celui d'un cadre fixé intérieurement au longeron correspondant du sommier.

Sur chacun des deux longerons 1 du cadre relevable sont fixés des embouts 2, 3 de support de lattes transversales 4 du sommier et réalisés chacun en une matière à base de caoutchouc en étant intégralement moulés.

Chaque embout 2, 3 comprend un capuchon 5 formant étui d'extrémité dans lequel s'engage l'extrémité correspondante d'une latte 4 et faisant saillie au-dessus du bord supérieur 1a du longeron 1.

Chaque embout 2 comprend également un socle 6 maintenu pratiquement en appui sur le bord supérieur la du longeron 1 par une patte de fixation 7 de l'embout 2, solidaire du socle 6 à une extrémité de celui-ci et fixée à la face interne 1b du longeron 1 par deux agrafes 8 logées dans une partie évidée rectangulaire 7a de la patte 7 dans laquelle est ensuite introduit, par déformation élastique des parois de la partie évidée 7a, un cache 9 de forme conjuguée en une matière plastique rigide. Chaque socle 6 a une largeur approximativement égale à l'épaisseur du longeron 1 et est constitué de deux parois espacées 6a définissant entre elles une cavité à section transversale sensiblement en forme de losange dont la grande diagonale est parallèle au longeron 1. Les deux parois 6a du socle 6 sont élastiquement déformables par compression exercée sur celles-ci par une charge appliquée à l'extrémité de la latte engagée dans le capuchon 5 de l'embout 2. Tous les embouts 2 de même structure ont la même hauteur saillante relativement au bord supérieur 1a du longeron 1.

Selon l'invention, le capuchon 5 de chaque embout 3 est fixé sur le bord supérieur la du longeron 1 de manière que sa hauteur saillante soit inférieure à la hauteur saillante des autres embouts 2.

A cet effet, le capuchon 5 de l'embout 3 comprend une fenêtre carrée ou rectangulaire 10 réalisée au travers de la paroi supérieure 5a du capuchon 5 parallèle au bord 1a du longeron 1 et permettant le passage d'un outil d'agrafage pour fixer, par au moins une agrafe 11, la paroi inférieure 5b du capuchon 5, de préférence directement sur le bord 1a du longeron 1. Chaque embout 3 peut également comporter un pied longitudinal 12 venant en appui sur la partie supérieure correspondante de la face 1b du longeron 1 pour positionner l'embout 3 relativement au longeron 1.

Lorsque l'extrémité correspondante de la latte 4 est engagée dans le capuchon 5 de l'embout 3, celle-ci masque, de la fenêtre 10, l'agrafe de fixation 11.

Chaque embout 3 présente l'avantage, par rapport aux autres embouts 2, d'un gain de matière de caoutchouc et est donc moins coûteux. De plus, la fixation par agrafe de chaque embout 3 sur le longeron 1 s'effectue plus simplement et plus rapidement par rapport à la fixation par agrafage des embouts 2, ce qui diminue le temps de montage des embouts 3 relativement aux embouts 2, d'autant plus que ces derniers nécessitent l'usage de caches 9 des agrafes 8, augmentant le temps de montage.

Par ailleurs, les embouts 2 et les embouts 3 sont fixés de façon alternée sur chacun des longerons 1 de façon que les lattes transversales 4 soient situées à des hauteurs différentes les unes des autres suivant qu'elles sont supportées par des embouts 2 ou des embouts 3. Ainsi, en position allongée d'un utilisateur sur le sommier, seules les lattes supérieures 4 supportées par les embouts 2 de plus grande hauteur saillante travaillent en flexion, les lattes inférieures supportées respectivement par les embouts 3 étant au repos ou inactives. Par contre, en position assise de l'utilisateur sur le sommier, l'ensemble des lattes inférieure et supérieure de la zone correspondante du sommier supporte le poids de l'utilisateur puisque les lattes 4 associées respectivement aux embouts 2 comprimeront les socles 6 jusqu'à ce que les extrémités de ces lattes soient sensiblement au même niveau que les extrémités des lattes engagées dans les capuchons des embouts 3.

Cette disposition simplifie considérablement les dispositions antérieurement connues selon lesquelles étaient utilisées des embouts doubles ou jumelés, chacun du genre de l'embout 2, et une troisième latte inférieure sur laquelle s'appuyaient les deux lattes supérieures par des curseurs réglables. Selon cette disposition connue, la troisième latte durcissant la zone correspondante en permanence, même en position couchée et ce dès le début de l'enfoncement des lattes par le poids de l'utilisateur. Selon l'invention, il n'y a plus de curseurs et les lattes inférieures supportées respectivement par les embouts 3 ne travaillent que lorsque les lattes supérieures sont déjà enfoncées d'une distance prédéterminée, par exemple d'environ 15 mm.

Bien entendu, il est également possible de prévoir sur chacun des longerons des cadres relevables articulés d'un sommier uniquement des embouts 3 avec les lattes associées situées à la même hauteur.

## Revendications

1. Dispositif de fixation d'embouts (2, 3) de support de lattes transversales (4) d'un sommier de literie sur au moins deux longerons opposés (1) faisant partie du sommier, les embouts (2, 3) faisant saillie de leurs longerons respectifs (1) et comprenant chacun un capuchon (5) formant étui d'extrémité dans lequel s'engage l'extrémité correspondante d'une latte (4), **caractérisé en ce que** le capuchon (5) d'au moins certains des embouts (3) comprend une fenêtre (10) réalisée dans sa paroi supérieure (5a) et a sa paroi inférieure (5b) fixée sur le longeron correspondant (1) par au moins une agrafe (11) insérée à travers la fenêtre (10) de la paroi supérieure (5a) du capuchon (5).

2. Dispositif selon la revendication 1, **caractérisé en ce que** l'agrafe de fixation (11) d'un capuchon (5) d'un embout (3) au longeron correspondant (1) est occultée de la fenêtre (10) par l'extrémité de la latte (4) engagée dans le capuchon (5).

3. Dispositif selon la revendication 1 ou 2, **caractérisé en ce qu'**un certain nombre d'autres embouts de support (2) de lattes (4) sont fixés à leurs longerons respectifs (1) en ayant leurs capuchons (5) faisant saillie du longeron (1) d'une hauteur supérieure à la hauteur saillante de chaque capuchon (5) d'un embout (3) fixé par sa paroi inférieure (5b) directement sur le longeron (1) par l'agrafe (11) précitée de façon qu'un certain nombre de lattes (4) soient situées à des hauteurs différentes des autres lattes (4).

4. Dispositif selon la revendication 3, **caractérisé en ce que** les capuchons (5) d'embouts (2, 3) de hauteurs différentes sont fixés de façon alternée sur leurs longerons respectifs (1).

5. Dispositif selon la revendication 3 ou 4, **caractérisé en ce que** les capuchons (5) d'embouts (2) de plus grande hauteur saillante sont montés sur des socles (6) pouvant prendre appui sur le longeron correspondant (1) et solidarisés à la face interne (1b) du longeron (1) par des pattes (7) fixées par agrafage à cette face.

6. Dispositif selon la revendication 5, **caractérisé en ce que** les agrafes de fixation (8) des pattes (7) au longeron correspondant (1) sont occultées par des caches (9) fixés amoviblement aux pattes (7).

7. Dispositif selon l'une des revendications précédentes, **caractérisé en ce que** les embouts (2, 3) son réalisés en une matière à base de caoutchouc.

8. Dispositif selon l'une des revendications précédentes, **caractérisé en ce que** le sommier est du type à dossier et support de jambes d'un utilisateur relevables et les longerons (1) sur lesquels sont fixés les embouts (2, 3) appartiennent à des cadres articulés relevables du sommier respectivement de dossier et de support des jambes de l'utilisateur.

## Patentansprüche

1. Vorrichtung zum Befestigen von Halterungen (2, 3) für Querlatten (4) eines Lattenrostes an zumindest zwei gegenüberliegenden Längsträgern (1), die Bestandteil des Lattenrosts sind, wobei die Halterungen (2, 3) von ihren jeweiligen Längsträgern (1) abstehen und jeweils eine ein Endfutteral bildende Kappe (5) enthalten, in die das entsprechende Ende einer Latte (4) eingreift, **dadurch gekennzeichnet, dass** die Kappe (5) zumindest bestimmter Halterungen (3) ein Fenster (10) enthält, das in ihrer oberen Wand (5a) ausgebildet ist, und mit ihrer unteren Wand (5b) am entsprechenden Längsträger (1) über zumindest eine Klammer (11) befestigt ist, die durch das Fenster (10) der oberen Wand (5a) der Kappe (5) eingefügt ist.

2. Vorrichtung nach Anspruch 1, **dadurch gekennzeichnet, dass** die Klammer (11) zum Befestigen der Kappe (5) einer Halterung (3) am entsprechenden Längsträger (1) vom Fenster (10) durch das in die Kappe (5) eingreifende Ende der Latte (4) verdeckt wird.

3. Vorrichtung nach Anspruch 1 oder 2, **dadurch gekennzeichnet, dass** eine Anzahl von weiteren Halterungen (2) für Latten (4) an ihren jeweiligen Längsträgern (1) befestigt sind, indem ihre Kappen (5) über eine Höhe vom Längsträger (1) abstehen, die größer ist als die Abstehhöhe einer jeden Kappe (3) einer Halterung (3), die mit ihrer unteren Wand (5b) mittels der vorgenannten Klammer (11) direkt am Längsträger (1) so befestigt ist, dass eine Anzahl von Latten (4) in Höhen liegen, die sich von denen der weiteren Latten (4) unterscheiden.

4. Vorrichtung nach Anspruch 3, **dadurch gekennzeichnet, dass** die Kappen (5) der Halterungen (2, 3) unterschiedlicher Höhe abwechselnd an ihren jeweiligen Längsträgern (1) befestigt sind.

5. Vorrichtung nach Anspruch 3 oder 4, **dadurch gekennzeichnet, dass** die Kappen (5) der Halterungen (2) mit größerer Abstehhöhe an Sockeln (6) montiert sind, die sich an dem entsprechenden Längsträger (1) abstützen können und fest mit der Innenseite (1 b) des Längsträgers (1) über Laschen (7) verbunden sind, die durch Aufklammern an dieser Seite befestigt sind.

6. Vorrichtung nach Anspruch 5, **dadurch gekennzeichnet, dass** die Klammern (8) zum Befestigen der Latten (7) am entsprechenden Längsträger (1) von Blenden (9) verdeckt werden, die abnehmbar an den Laschen (7) befestigt sind.

7. Vorrichtung nach einem der vorangehenden Ansprüche, **dadurch gekennzeichnet, dass** die Halterungen (2, 3) aus einem Material auf Kautschukbasis hergestellt sind.

8. Vorrichtung nach einem der vorangehenden Ansprüche, **dadurch gekennzeichnet, dass** der Lattenrost vom Typ mit anhebbarer Rückenlehne und Stütze für die Beine eines Benutzers ist und die Längsträger (1), an denen die Halterungen (2, 3) befestigt sind, zu einem anhebbaren Gelenkrahmen des Lattenrostes für die Rückenlehne bzw. die Stütze für die Beine des Benutzers gehören.

## Claims

1. A device for fixing end members (2, 3) for supporting transverse slats (4) of a bed frame to at least two opposite longitudinal members (1) forming part of the frame, the end members (2, 3) upstanding from their respective longitudinal members (1) and each comprising a cap (5) forming an end cover into which the corresponding end of a slat (4) is inserted, which device is **characterised in that** the cap (5) of at least some of the end members (3) has an aperture (10) in its upper wall (5a) and is adapted to have its lower wall (5b) fixed to the corresponding longitudinal member (1) by at least one staple (11) inserted through the aperture (10) in the upper wall (5a) of the cap (5).

2. A device according to claim 1, **characterised in that** the staple (11) for fixing a cap (5) of an end member (3) to the corresponding longitudinal member (1) is concealed from the aperture (10) by the end of the slat (4) inserted in the cap (5).

3. A device according to claim 1 or claim 2, **characterised in that** a certain number of other end members (2) for supporting slats (4) are fixed to their respective longitudinal members (1) with their caps (5) upstanding from the longitudinal member (1) to a height greater than the upstanding height of each cap (5) of an end member (3) having its bottom wall (5b) fixed directly to the longitudinal member (1) by the aforementioned staple (11), whereby a certain number of slats (4) are situated at different heights from the other slats (4).

4. A device according to claim 3, **characterised in that** caps (5) of end members (2, 3) of different heights are fixed alternately to their respective longitudinal members (1).

5. A device according to claim 3 or claim 4, **characterised in that** the caps (5) of the end members (2) upstanding to the greater height are mounted on bases (6) adapted to bear on the corresponding longitudinal member (1) and to be fastened to the inside face (1b) of the longitudinal member (1) by lugs (7) stapled to that face.

6. A device according to claim 5, **characterised in that** the staples (8) for fixing the lugs (7) to the corresponding longitudinal member (1) are adapted to be concealed by covers (9) removably fixed to the lugs (7).

7. A device according to any preceding claim, **characterised in that** the end members (2, 3) are made from a rubber-based material.

8. A device according to any preceding claim, **characterised in that** the bed frame is of the type with a back support and a leg support that are adapted to be raised and the longitudinal members (1) to which the end members (2, 3) are fixed respectively belong to an articulated back support frame and an articulated leg support frame of the bed frame that are adapted to be raised.
